# EUROPÄISCHE PATENTSCHRIFT

(11) **EP 0 138 771 B1**
(45) Veröffentlichungstag und Bekanntmachung des Hinweises auf die Patenterteilung: **27.05.1987**
(21) Anmeldenummer: 84810495.6
(22) Anmeldetag: 09.10.1984
(51) Int. Cl.: E06B 7/21

(54) **Dichtungsanordnung für eine schwellenlose Tür**
Sealing device for a door without a threshold
Dispositif d'étanchéité pour une porte sans seuil

(30) Priorität: 11.10.1983 CH 5530/83
(43) Veröffentlichungstag der Anmeldung: 24.04.1985
(73) Patentinhaber: "Planet" Matthias Jaggi, 8037 Zürich (CH)
(72) Erfinder: Jaggi, Matthias, CH-8037 Zürich (CH)
(74) Vertreter: Haffter, Tobias Fred

## Beschreibung

Aus der CH-A-465 830 ist eine Dichtungsanordnung gemäss Oberbegriff des Anspruchs 1 bekannt. Diese Anordnung umfasst eine in eine Längsnut der Türblattunterkante einsetzbare Führungsschiene und einen in der Führungsschiene senkrecht verschiebbaren langgestreckten Dichtungskörper mit einer elastischen Dichtungsleiste längs seines unteren Randes. Beim Schliessen der Tür wird der Dichtungskörper durch eine Betätigungsvorrichtung gegen den Boden gepresst. Um den Spalt zwischen Führungsschiene und Dichtungskörper abzudichten, ist beidseitig des Dichtungskörpers je ein an den einander gegenüberliegenden Seiten der Führungsschiene und des Dichtungskörpers befestigtes, sich längs erstreckendes biegsames Band angeordnet.

Das Band darf der Höhenbewegung des Dichtungskörpers keinen grossen Widerstand entgegensetzen und muss deshalb bei der bekannten Anordnung als dünne Membran ausgebildet werden.

Diese' liegt in der abgesenkten Stellung des Dichtungskörpers frei und ist deshalb leicht verletzlich.

Der Erfindung liegt die Aufgabe zugrunde, diese Nachteile zu beseitigen. Diese Aufgabe wird durch die kennzeichnenden Merkmale des Anspruchs 1 gelöst.

Durch die abrollende Bewegung des Dichtungsbandes kann dieses stärker ausgebildet werden, ohne dass es der Vertikalbewegung des Dichtungskörpers einen nennenswerten Widerstand entgegensetzt. Ausserdem ist das Band durch die erfindungsgemässe Anordnung gegen Verletzung durch Fremdkörper geschützt. Die beiden Bänder zentrieren zudem den Dichtungskörper in der Führungsschiene, so dass die Führung des Dichtungskörpers einfacher und reibungsärmer ausgebildet werden kann.

Aus der GB-A-1 139 938 ist eine weitere Dichtungsanordnung bekannt, bei welcher ebenfalls beidseits des Dichtungskörpers je ein elastisches Band am Dichtungskörper und am benachbarten Schenkel der Führungsschiene befestigt ist. Diese Bänder übernehmen gleichzeitig die Dichtung gegenüber dem Boden, so dass sie wegen des damit verbundenen Verschleisses relativ dick sein müssen und deshalb einen stärkeren Betätigungsmechanismus erfordern. Ausserdem ist durch diese Ausbildung der Hub des gegen den Boden abdichtenden Elementes bescheiden. Dieser Vorschlag eignet sich daher nur bei glatten, ebenen Böden und sehr exakt montierten Türen.

Ein ähnlicher Vorschlag ist aus der DE-A-3 012-660 bekannt. Um den Vertikalhub der gegen den Boden abdichtenden Bänder zu vergrössern, sind diese nur dünn ausgebildet und verschleissen daher rasch. Ausserdem wird in dieser Schrift deutlich, dass der Vertikalhub des Dichtungskörpers etwa dreimal das Mass beträgt, um welches die Dichtungsbänder vom Boden abheben. Dies führt zu erheblichen Problemen mit dem Betätigungsmechanismus.

Ein Ausführungsbeispiel der erfindungsgemässen Dichtungsanordnung wird nachstehend anhand der Zeichnung erläutert, welche in der einzigen Figur einen Querschnitt der Dichtungsanordnung zeigt. Die Darstellung einer Betätigungsvorrichtung für den Dichtungskörper, die in bekannter Weise ausgebildet sein kann, ist in der Figur weggelassen.

Die dargestellte Dichtungsanordnung weist eine Führungsschiene 1 auf, die ein nach unten offenes U-förmiges Profil hat und die dazu bestimmt ist, bis auf zwei schmale Anschlagränder 2 in eine entsprechende Nut der Unterkante eines Türblattes eingesetzt zu werden. In der Führungsschiene 1 ist ein vertikal verschiebbarer Dichtungskörper 3 gelagert, dessen oberer Teil 4 ebenfalls als U-Profil ausgebildet ist und nach oben offen ist. Durch die zwei ineinandergeschobenen U-Profile 1 und 4 entsteht ein Hohlraum 5, in welchem die nicht dargestellte Betätigungsvorrichtung für die Vertikalbewegung des Dichtungskörpers 3 untergebraucht ist. Der Dichtungskörper 3 ist zudem mit einer unteren, elastischen Dichtungsleiste 6 versehen, die im geschlossenen Zustand der Tür federnd gegen den Fussboden gepresst ist. Die Dichtungsleiste 6 ist mit Längsrippen 7 in entsprechende Längsnuten 8 des oberen Teils 4 des Dichtungskörpers 3 eingerastet.

In jedem der beiden Luftspalte 9, welche durch die Schenkelinnenflächen der U-förmigen Führungsschiene 1 und die Schenkelaussenflächen des U-förmigen Teils 4 des Dichtungskörpers 3 begrenzt sind, ist ein biegsames Band 10 derart angeordnet, dass es einen U-förmigen Verlauf hat und mit seinem Jochbogen 11 zum Hohlraum 5 weist bzw. in der dargestellten Lage des Dichtungskörpers 3 in den Hohlraum 5 hineinragt. Die biegsamen Bänder 10 erstrecken sich über die ganze Länge der Führungsschiene 1 und des Dichtungskörpers 3 bzw. der Türblattunterkante. Am einen Längsrand ist jedes Band 10 mit einer Längsrippe 12 versehen, welche in eine entsprechende Nut 13 der Führungsschiene 1 eingerastet ist. Am anderen Längsrand ist jedes Band 10 mit einer Längsnut 14 versehen, welche in einen entsprechenden, am oberen Teil 4 des Dichtungskörpers 3 seitlich angeformten Längsvorsprung 15 eingerastet ist.

Es ist ersichtlich, dass sich durch die beschriebene Anordnung der Bänder 10 eine praktisch vollständige Abdichtung des Hohlraumes 5 über die ganze Länge der Türblattunterkante ergibt, so dass dann, wenn bei geschlossener Tür die Dichtungsleiste 6 auf den Fussboden gepresst ist, eine wirkungsvolle Abdichtung der einen Türseite gegenüber der anderen bezüglich Schallwellen sowie Luft- und Staubdurchtritt erzielt wird.

Bei einer vertikalen Verschiebung des Dichtungskörpers 3, wie diese beim Oeffnen und Schliessen der Tür auftritt, führen die biegsamen Bänder 10 unter Bildung des sich in Querrichtung der Bänder 10 verschiebenden Jochbogens 11 eine Abrollbewegung aus. Dadurch wird die Bewegung des Dichtungskörpers 3 nur geringfügig, d. h. praktisch vernachlässigbar, gehemmt. Zudem ist es zufolge der Abrollbewegung der Bänder 10 nicht erforderlich, dass bei einer Betätigung des Dichtungskörpers 3 dieser sich an seinen beiden Enden um die gleiche Strecke vertikal verschiebt. Dadurch kann mittels einer geeigneten, bekannten Betätigungsvorrichtung die Dichtungsleiste 6 über ihre ganze Länge an einen Fussboden angepresst werden, der an sich keinen gleichmässigen Abstand von der Türblattunterkante hat, sondern geneigt dazu verläuft.

Durch den U-förmigen Verlauf der Bänder 10 wird zudem automatisch eine seitliche Zentrierung des Dichtungskörpers 3 innerhalb der Führungsschiene 1 erzielt. Die Führungsschiene 1 übt deshalb keine direkte Führungsfunktion aus, so dass die Spalte 9 mangels Dichtfunktion verhältnismässig breit sein können und die äussere Breite des U-Profils des oberen Teils 4 des Dichtungskörpers 3 nicht genau auf die innere Breite des U-Profils der Führungsschiene 1 abgestimmt sein muss.

Die Bänder 10 bestehen vorzugsweise aus einem Elastomer, insbesondere einem biegsamen Kunststoff.

## Patentansprüche

1. Dichtungsanordnung für eine schwellenlose Tür, mit einer in eine Längsnut der Türblattunterkante einsetzbaren Führungsschiene (1) und mit einem in der Führungsschiene (1) senkrecht zu deren Längsrichtung verschiebbaren, langgestreckten Dichtungskörper (3), der mit einer gegen den Fussboden pressbaren, elastischen Dichtungsleiste (6) versehen ist, wobei der Dichtungskörper (3) mittels einer in einem zwischen der Führungsschiene (1) und dem Dichtungskörper (3) ausgebildeten Hohlraum (5) angeordneten, beim Schliessen der Tür wirksamen Betätigungsvorrichtung bewegbar ist, und wobei beidseitig des Dichtungskörpers (3) je ein an den einander gegenüberliegenden Seiten der Führungsschiene (1) und des Dichtungskörpers (3) befestigtes, sich in Längsrichtung der Führungsschiene (1) bzw. des Dichtungskörpers (3) erstreckendes, biegsames Band (10) angeordnet ist, welches den auf gegenüberliegenden Seiten befindlichen Luftspalt (9) abdichtet, dadurch gekennzeichnet, dass das biegsame Band (10) im eingebauten Zustand in jeder Position des Dichtungskörpers (3) einen U-förmigen Querschnitt hat und mit seinen Schenkeln je an einer Seitenwand der Führungsschiene (1) und an einer Aussenfläche des oberen Teils (4) des Dichtungskörpers (3) anliegt, derart, dass das Band (10) bei einer Verschiebung des Dichtungskörpers (3) eine Abrollbewegung in dem Spalt Zwischen Führungsschiene (1) und Dichtungskörper (3) ausführt.

2. Dichtungsanordnung nach Anspruch 1, dadurch gekennzeichnet, dass die Aussenseite des Jochbogens (11) des U-förmig verlaufenden Bandes (10) zum Hohlraum (5) weist.

3. Dichtungsanordnung nach Anspruch 1 oder 2, dadurch gekennzeichnet, dass die Längsränder jedes Bandes (10) in entsprechende, sich in Längsrichtung erstreckende Ausnehmungen (13) und/oder Vorsprünge (15) der Führungsschiene (1) bzw. des Dichtungskörpers (3) eingerastet sind.

4. Dichtungsanordnung nach Anspruch 3, dadurch gekennzeichnet, dass das Band (10) an seinen Längsrändern mit Längsrippen (12) und/oder Längsnuten (14) versehen ist.

5. Dichtungsanordnung nach einem der Ansprüche 1 bis 4, dadurch gekennzeichnet, dass das Band (10) aus einem Elastomer, z. B. einem Kunststoff, besteht.

## Claims

1. Sealing arrangement for a door not provided with a sill, which arrangement comprises a guide rail (1) adapted to be inserted into a longitudinal slot in the bottom edge of the door leaf and also an elongate sealing body (3) which is slidable in the guide rail (1) at right angles to the longitudinal direction of the latter and is provided with an elastic sealing strip (6) adapted to be pressed against the floor, the sealing body (3) being adapted to be moved by means of an operating device which is disposed in a cavity (5) formed between the guide rail (1) and the sealing body (3) and which comes into action on the closing of the door, and flexible bands (10) extending in the longitudinal direction of the guide rail (1) and of the sealing body (3) being disposed one on each side of the sealing body (3) and being fastened on the opposite sides of the guide rail (1) and sealing body (3) and sealing the air gaps (9) existing on the opposite sides, characterized in that the flexible band (10) has a U-shaped cross-section in the installed condition, in any position of the sealing body (3), and lies with each of its legs against a side wall of the guide rail (1) and against an outside face of the top part (4) of the sealing body (3), in such a manner that on the displacement of the sealing body (3) the band 10 performs an unrolling movement in the gap between the guide rail (1) and the sealing body (3).

2. Sealing arrangement according to Claim 1. characterized in that the outer side of the yoke curve (11) of the band (10) extending over a U-shaped path points towards the cavity (5).

3. Sealing arrangement according to Claim 1 or 2, characterized in that the longitudinal edges of each band (10) are engaged in corresponding longitudinally extending recesses (13) and/or projections (15) provided respectively in the guide rail (1) and sealing body (3).

4. Sealing arrangement according to Claim 3. characterized in that the band (10) is provided on its longitudinal edges with longitudinal ribs (12) and/or longitudinal grooves (14).

5. Sealing arrangement according to one of Claims 1 to 4, characterized in that the band (10) is made of an elastomer, for example a plastics material.

## Revendications

1. Dispositif d'étanchéité pour une porte sans seuil comprenant un rail de guidage (1), susceptible d'être introduit dans une gorge longitudinale du bord inférieur du vantail de porte, et une pièce d'étanchéité (3) oblongue, susceptible de se déplacer dans le rail de guidage (1), perpendiculairement à la direction longitudinale de celui-ci et munie d'une barrette élastique d'étanchéité (6), qui peut être appliquée contre le plancher, la pièce d'étanchéité (3) étant susceptible d'être déplacée, au moyen d'un dispositif de manoeuvre agissant lors de la fermeture de la porte, dans une cavité constituée entre le rail de guidage (1) et la pièce d'étanchéité (3), et des bandes (10) souples étant disposées, de part et d'autre de la pièce d'étanchéité (3), en étant fixées respectivement sur les côtés en regard du rail de guidage (1) et de la pièce d'étanchéité (3) et s'étendant suivant la direction longitudinale du rail de guidage (1) et de la pièce d'étanchéité (3), en rendant étanche l'intervalle (9) compris entre les côtés en regard, caractérisé en ce que la bande (10) souple a, en l'état monté, et en toute position de la pièce d'étanchéité (3), une section transversale en forme de U et s'applique par ses branches respectivement sur une paroi latérale du rail de guidage (1) et sur une surface extérieure de la partie supérieure (4) de la pièce d'étanchéité (3) de manière à avoir, lors du déplacement de la pièce d'étanchéité (3), un mouvement de roulement dans l'intervalle compris entre le rail de guidage (1) et la pièce d'étanchéité (3).

2. Dispositif d'étanchéité suivant la revendication 1, caractérisé en ce que le côté extérieur de la partie courbe (11) de la bande (10) en forme de U est tourné vers la cavité (5).

3. Dispositif d'étanchéité suivant la revendication 1 ou 2, caractérisé en ce que les bords longitudinaux de chaque bande (10) sont encliquetés dans des évidements (13) et/ou dans des parties saillantes correspondantes (15) s'étendant suivant la direction longitudinale du rail de guidage (1) et de la pièce d'étanchéité (3).

4. Dispositif d'étanchéité suivant la revendication 3, caractérisé en ce que la bande (10) est munie, sur ses bords longitudinaux, de nervures longitudinales (12) et/ou de gorges longitudinales (14).

5. Dispositif d'étanchéité suivant l'une des revendications 1 à 4, caractérisé en ce que la bande (10) est en élastomère, par exemple en une matière plastique.
